# EUROPÄISCHE PATENTSCHRIFT

(11) **EP 4 374 069 B1**
(45) Veröffentlichungstag und Bekanntmachung des Hinweises auf die Patenterteilung: **01.10.2025**
(21) Anmeldenummer: 22744427.0
(22) Anmeldetag: 04.07.2022
(51) Int. Cl.: F04B 1/02, F04B 9/117, F04B 15/02, F04B 17/03, F04B 17/05, E04G 21/04

(54) **ZUSATZAGGREGAT UND SYSTEM ZUM ELEKTRISCHEN ANTRIEB EINER AUTOBETONPUMPE, UND AUTOBETONPUMPE**
AUXILIARY POWER UNIT AND SYSTEM FOR ELECTRICALLY DRIVING A TRUCK-MOUNTED CONCRETE PUMP, AND A TRUCK-MOUNTED CONCRETE PUMP
GROUPE ÉLECTROGÈNE AUXILIAIRE ET SYSTÈME D'ENTRAÎNEMENT ÉLECTRIQUE D'UNE POMPE À BÉTON MONTÉE SUR CAMION, ET POMPE À BÉTON MONTÉE SUR CAMION

(30) Priorität: 23.07.2021 DE 102021119181
(43) Veröffentlichungstag der Anmeldung: 29.05.2024
(73) Patentinhaber: Schwing GmbH, 44653 Herne (DE)
(72) Erfinder: LEHMANN, Andreas, 47441 Moers (DE); KRISCHAN, Uwe, 44651 Herne (DE); BRANDENSTEIN, Dirk, 47877 Willich (DE)
(74) Vertreter: Schneiders & Behrendt Bochum
(86) Internationale Anmeldenummer: PCT/EP2022/068446
(87) Internationale Veröffentlichungsnummer: WO 2023/001533

(56) Entgegenhaltungen:
- EP-A1- 3 023 212
- EP-A1- 3 591 141
- CN-B- 102 416 867
- DE-A1- 102018 214 965
- DE-U1- 202020 101 432

## Beschreibung

Die Erfindung betrifft ein System mit einer Autobetonpumpe, wobei die Autobetonpumpe ein hydraulisch angetriebenes Betonpumpsystem zur Förderung von Beton und ein Hydraulikpumpenantriebssystem und einen Verbrennungsmotor aufweist, wobei der Verbrennungsmotor zum Antrieb des Hydraulikpumpenantriebssystem und das Hydraulikpumpenantriebssystem zum Antrieb des Betonpumpsystems ausgebildet ist, und mit einem Zusatzaggregat zum elektrischen Antrieb, wobei das Zusatzaggregat einen Elektromotor aufweist, wobei der Elektromotor des Zusatzaggregates zum Antrieb des Zusatz-Hydraulikpumpenantriebsystems ausgebildet ist.

Zur Reduktion des Ausstoßes von unerwünschten Abgasen und klimaschädlichem Kohlendioxid ist es wünschenswert, Autobetonpumpen, deren Betonpumpsystem in der Regel von einem Verbrennungsmotor angetrieben wird, auf der Baustelle elektrisch anzutreiben.

Die EP 3 591 141 A1 offenbart eine Autobetonpumpe, aufweisend ein hydraulisch angetriebenes Betonpumpsystem zur Förderung von Beton und ein Hydraulikpumpenantriebssystem und einen Verbrennungsmotor, wobei der Verbrennungsmotor zum Antrieb des Hydraulikpumpenantriebssystem und das Hydraulikpumpenantriebssystem zum Antrieb des Betonpumpsystems ausgebildet ist. Die Autobetonpumpe verfügt über einen Elektromotor, welcher unter Anderem das Hydraulikpumpenantriebssystem der Autobetonpumpe selbst antreibt.

Die EP 3 023 212 A1 offenbart eine Autobetonpumpe die zwei Elektromotoren aufweist, die wahlweise mit dem Fahrantrieb oder der Betonausbringungseinheit kombiniert werden können.

Die DE 20 2020 101432 U1 offenbart eine Autobetonpumpe, wobei der Hydraulikpumpenstrang der Autobetonpumpe wahlweise über den Dieselmotor oder über den zusätzlich installierten Elektromotor angetrieben wird.

Die Patentanmeldung DE 10 2018 214 965 A1 offenbart eine Autobetonpumpe mit einem Hydraulikantriebspumpsystem zum Antrieb des Betonpumpsystems der Autobetonpumpe, wobei das Hydraulikantriebspumpsystem ebenfalls wahlweise von einem Verbrennungsmotor oder einem Elektromotor angetrieben wird. Für diesen Zweck muss die Autobetonpumpe mit hohem Aufwand mit einem zusätzlichen Elektromotor ausgestattet werden. Eine Nachrüstung wäre nur mit sehr hohem Aufwand möglich. Zudem ist das Hydraulikantriebspumpsystem für den Antrieb mit einem Verbrennungsmotor mit einer Leistung von über 200 Kilowattstunden ausgelegt, während der Elektromotor aufgrund der nur begrenzt zur Verfügung stehenden elektrischen Leistung, den Hydraulikpumpenstrang oft nur mit einer Leistung unter 100 Kilowattstunden antreiben kann. Dies führt zu unnötigen Leistungsverlusten beim Antrieb der Autobetonpumpe mit dem Elektromotor.

Es ist daher Aufgabe der Erfindung, einen System anzugeben, mit dem eine bereits bestehende Autobetonpumpe mit einem Verbrennungsmotorantrieb einfach elektrisch angetrieben werden kann.

Es ist eine weitere Aufgabe der Erfindung, Leistungsverluste beim elektrischen Antrieb der Autobetonpumpe zu minimieren um die zur Verfügung stehende elektrische Leistung möglichst effektiv für den Pumpbetrieb zu nutzen.

Gelöst wird zumindest eine dieser Aufgaben durch ein System mit den Merkmalen des Anspruchs 1.

Vorteilhafte Ausgestaltungen und Weiterbildungen der Erfindung ergeben sich aus den abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Erfindungsgemäß ist das Zusatz-Hydraulikpumpenantriebsystem des Zusatzaggregates (200) ausgebildet das Betonpumpsystems der Autobetonpumpe hydraulisch anzutreiben, wobei das Zusatz-Hydraulikpumpenantriebssystem des Zusatzaggregates ausgebildet ist mit Hydraulikversorgungsleitungen mit dem Betonpumpsystem der Autobetonpumpe verbunden zu sein. Dadurch, dass ein Zusatzaggregat mit einem Elektromotor zum Antrieb eines Zusatz-Hydraulikpumpenantriebssystem verwendet wird um das Betonpumpsystem der Autobetonpumpe anzutreiben, kann eine Autobetonpumpe konventioneller Bauart sehr einfach auf einer Baustelle elektrisch angetrieben werden. An der Autobetonpumpe sind nur sehr geringe Änderungen notwendig, um den elektrischen Betrieb zu ermöglichen. Das von einem Elektromotor angetriebene Zusatz-Hydraulikpumpenantriebssystem kann auf den Antrieb durch den Elektromotor, der in der Regel eine geringere Leistung als der Verbrennungsmotor aufweist, ausgelegt werden, um Leistungsverluste zu minimieren und das Zusatzaggregat für den elektrischen Antrieb der Autobetonpumpe zu optimieren.

Dadurch, dass die Autobetonpumpe einfach, beispielsweise mit Hydraulikleitungen, an ein Zusatzaggregat angeschlossen werden kann, um das Betonpumpsystem der Autobetonpumpe elektrisch anzutreiben, kann eine, bisher wie üblicherweise mit einem Verbrennungsmotor angetriebene Autobetonpumpe auf sehr einfache Weise und ohne aufwändige Modifikationen für einen umweltschonenden Elektroantrieb auf einer Baustelle eingesetzt werden.

Vorteilhafterweise weist das Hydraulikpumpenantriebssystem der Autobetonpumpe eine Mehrzahl von Hydraulikpumpen auf und das Betonpumpsystem der Autobetonpumpe weist eine Mehrzahl von hydraulischen Verbrauchern auf und das Zusatz-Hydraulikpumpenantriebssystem des Zusatzaggregates weist eine Mehrzahl von Hydraulikpumpen auf und die hydraulischen Verbraucher des Betonpumpsystems sind mit einer Mehrzahl von Hydraulikversorgungsleitungen mit der Mehrzahl von Hydraulikpumpen des Zusatzaggregates verbindbar. Mit den Hydraulikversorgungsleitungen lassen sich die hydraulischen Verbraucher der Autobetonpumpe einfach mit den Hydraulikpumpen des Zusatzaggregates verbinden.

Gemäß einer vorteilhaften Ausgestaltung weist die Autobetonpumpe des Systems zum elektrischen Antrieb einer Autobetonpumpe einen Hydrauliköltank und das Zusatzaggregat einen Zusatz-Hydrauliköltank auf, wobei der Hydrauliköltank der Autobetonpumpe und der Zusatz-Hydrauliköltank mit mindestens einer Hydraulikrücklaufleitung verbindbar sind. Durch diese Massnahme ist es nicht notwendig, für jede der Hydraulikpumpen des Zusatzaggregates eine separate Hydraulikrücklaufleitung vorzusehen, wodurch die Anzahl der Hydraulikleitungen zur Verbindung der Autobetonpumpe mit dem Zusatzaggregat erheblich reduziert wird, wodurch die Verbindungsherstellung wesentlich einfacher wird.

Vorteilhafterweise weist das Zusatzaggregat einen Zusatz-Hydrauliköltank auf und der Hydrauliköltank der Autobetonpumpe ist mit dem Zusatz-Hydrauliköltank des Zusatzaggregates über mindestens eine Hydraulikrücklaufleitung verbindbar. Dadurch, dass das Zusatzaggregat einen eigenen Hydrauliköltank aufweist, der über eine Hydraulikrücklaufleitung mit dem Hydrauliköltank der Autobetonpumpe verbunden ist, steht dem Zusatz-Hydraulikpumpenantriebssystem immer ausreichend Hydrauliköl für den Antrieb des Betonpumpsystems der Autobetonpumpe zur Verfügung.

Gemäß einer vorteilhaften Ausgestaltung wird das Hydrauliköl vom Hydrauliköltank der Autobetonpumpe zum Zusatz-Hydrauliköltank des Zusatzaggregates gefördert. Dies hat den Vorteil, dass die Hydraulikrücklaufleitung nicht als Saugleitung ausgeführt werden muss. Für eine Saugleitung sind nur geringe Strömungsgeschwindigkeiten zulässig, so dass eine Saugleitung einen sehr großen Durchmesser haben müsste, wodurch es sehr schwierig wird die Verbindung der Hydraulikrücklaufleitung vom Zusatzaggregat zur Autobetonpumpe herzustellen. Wenn das Hydrauliköl zum Zusatzaggregat gefördert wird, kann eine Druckleitung mit einer hohen Durchflussgeschwindigkeit und einem entsprechend geringerem Durchmesser verwendet werden.

Gemäß einer bevorzugten Ausführungsform weist die Autobetonpumpe des erfindungsgemäßen Systems mindestens eine, von einem Rücklaufantriebsmotor angetriebene, mit dem Hydrauliköltank der Autobetonpumpe verbundene Hydraulikölrücklaufpumpe auf, die dazu ausgebildet ist Hydrauliköl vom Hydrauliköltank der Autobetonpumpe zum Zusatz-Hydrauliköltank des Zusatzaggregates durch die mindestens eine Hydraulikrücklaufleitung zu fördern.

Bevorzugterweise weist das Zusatzaggregat eine Steuereinheit auf, die die Leistung beziehungsweise die Drehzahl des Rücklaufantriebsmotors regelt. Damit wird sichergestellt, dass der Ölpegel des Zusatzhydrauliktanks des Zusatzaggregates möglichst konstant gehalten werden kann.

Gemäß einer weiteren bevorzugten Ausführungsform weist die Autobetonpumpe des erfindungsgemäßen Systems eine zweite, von dem Rücklaufantriebsmotor angetriebene Hydraulikölrücklaufpumpe auf und das Zusatzaggregat weist einen Hydraulikölkühler und eine mit dem Hydraulikölkühler verbundene zweite Hydraulikrücklaufleitung auf, wobei die zweite Hydraulikölrücklaufpumpe dazu ausgebildet ist, Hydrauliköl vom Hydrauliköltank der Autobetonpumpe durch den Hydraulikölkühler in den Hydrauliköltank des Zusatzaggregates zu fördern.

Der Rücklaufantriebsmotor ist vorteilhafterweise als Elektromotor ausgebildet. Damit kann die elektrische Antriebsleistung des Zusatzaggregates eingesetzt werden, um den Rücklaufantriebsmotor anzutreiben.

Alternativ ist der Rücklaufantriebsmotor vorteilhafterweise als Hydraulikmotor ausgebildet. Damit kann die hydraulische Antriebsleistung des Zusatzaggregates eingesetzt werden, um den Rücklaufantriebsmotor anzutreiben.

Das Zusatzaggregat weist bevorzugterweise einen Hydraulikölkühler auf und dass Hydrauliköl wird vom Hydrauliköltank der Autobetonpumpe durch die Hydraulikrücklaufleitung durch den Hydraulikölkühler des Zusatzaggregates in den Zusatz-Hydrauliköltank des Zusatzaggregates gefördert. Daraus ergibt sich der Vorteil, dass das Hydrauliköl, das vom Hydrauliköltank der Autobetonpumpe zum Zusatz-Hydrauliköltank des Zusatzaggregates gefördert wird, auf diesem Weg auch einfach gekühlt werden kann, ohne einen eigenen Kühlkreislauf auf der Autobetonpumpe oder dem Zusatzaggregat vorzusehen. Weiter zusätzlich ergibt sich der Vorteil, dass der Hydraulikölrücklauf auf zwei Hydraulikrücklaufleitungen aufgeteilt wird, deren Durchmesser dann kleiner gewählt werden kann als bei einer Hydraulikrücklaufleitung. Dadurch sind die einzelnen Hydraulikrücklaufleitungen einfacher zu handhaben und anzuschließen.

Das Zusatzaggregat weist bevorzugterweise einen elektrischen Versorgungspannungsanschluss zur elektrischen Versorgung einer Steuerung der Autobetonpumpe auf. Dies hat den Vorteil, dass die Fahrzeugbatterie der Autobetonpumpe, die normalerweise die elektrische Leistung zum Antrieb der Steuerung zur Verfügung stellt, nicht von der Stromaufnahme der Steuerung belastet wird, während der Verbrennungsmotor nicht in Betrieb ist und deshalb die Fahrzeugbatterie nicht nachgeladen wird.

Gemäß einer vorteilhaften Ausgestaltung der Erfindung weist die von dem Zusatzaggregat elektrisch angetriebene Autobetonpumpe mindestens einen Rücklaufantriebsmotor und mindestens eine Hydraulikölrücklaufpumpe auf, wobei die mindestens eine Hydraulikölrücklaufpumpe dazu ausgebildet ist, Hydrauliköl vom Hydrauliktank der Autobetonpumpe zum Zusatz-Hydrauliköltank des Zusatzaggregates zu fördern. Mit der Hydraulikrücklaufpumpe kann das Hydrauliköl von der Autobetonpumpe zum Zusatzaggregat gefördert werden, ohne dass der Verbrennungsmotor der Autobetonpumpe in Betrieb sein muss.

Dadurch, dass für den Antrieb des Betonpumpsystems vom Zusatz-Hydraulikpumpenantriebssystem benötigte Hydrauliköl mit einer Hydraulikölrücklaufpumpe zum Zusatzaggregat gefördert beziehungsweise gepumpt wird, kann ein im Gegensatz zu einem Saugschlauch relativ dünner Druckschlauch für den Rücklauf des Hydrauliköls verwendet werden. Aufgrund der Vielzahl und der Leistung der vom Zusatzaggregat anzutreibenden hydraulischen Verbraucher ist der Hydraulikölbedarf der Hydraulikpumpen des Zusatzaggregates sehr groß. Wenn, wie es nach dem Stand der Technik eigentlich üblich wäre, das vom Zusatzaggregat benötigte Hydrauliköl vom Hydrauliköltank der Autobetonpumpe angesaugt werden würde, müsste die dafür benötigte Hydraulikrücklaufleitung aufgrund der begrenzten Öldurchlaufgeschwindigkeit eines Saugschlauches einen sehr großen Durchmesser haben. Eine Hydraulikrücklaufleitung mit einem kleineren Durchmesser lässt sich auch sehr einfach mit der Autobetonpumpe verbinden.

Vorteilhafterweise ist die mindestens eine Hydraulikölrücklaufpumpe dazu ausgebildet, Hydrauliköl vom Hydrauliköltank der Autobetonpumpe zum Zusatz-Hydrauliköltank des Zusatzaggregates zu fördern, damit für die Hydraulikpumpen des Zusatzaggregates immer eine ausreichende Hydraulikölmenge im Zusatz-Hydrauliköltank des Zusatzaggregates zur Verfügung steht.

Weitere Merkmale, Einzelheiten und Vorteile der Erfindung ergeben sich aufgrund der nachfolgenden Beschreibung sowie anhand der Zeichnungen, die Ausführungsbeispiele der Erfindung zeigen. Einander entsprechende Gegenstände oder Elemente sind in allen Figuren mit den gleichen Bezugszeichen versehen. Es zeigen:
- Figur 1: erfindungsgemäßes System zum elektrischen Antrieb einer Autobetonpumpe mit einem Zusatzaggregat
- Figur 2: Hydraulikplan des erfindungsgemäßen Systems
- Figur 3: Elektrischer Schaltplan des erfindungsgemäßen Systems
- Figur 4: Variante eines Hydraulikplans des erfindungsgemäßen Systems
- Figur 5: Variante eines elektrischen Schaltplans des erfindungsgemäßen Systems

Die Figur 1 zeigt eine Autobetonpumpe 100, ein Zusatzaggregat 200 und ein System mit einer Autobetonpumpe 100 und mit einem Zusatzaggregat 200 zum elektrischen Antrieb gemäß der Erfindung.

In den Figuren 1 und 2 sind alle Elemente, die bei einer konventionellen Autobetonpumpe 100 üblicherweise vorhanden sind, mit dem Bezugszeichen 1XX versehen. Alle Elemente, die dem Zusatzaggregat 200 zuzuordnen sind, sind mit dem Bezugszeichen 2XX versehen.

Die Autobetonpumpe 100 umfasst ein hydraulisch angetriebenes Betonpumpsystem 110 zur Förderung von Beton und ein Hydraulikpumpenantriebssystem 102 und einen Verbrennungsmotor 103 (Fig.2), wobei der Verbrennungsmotor 103 zum Antrieb des Hydraulikpumpenantriebssystem 102 und das Hydraulikpumpenantriebssystem 102 zum Antrieb des Betonpumpsystems 110 ausgebildet ist.

Die hier beispielhaft dargestellte Autobetonpumpe 100 verfügt über ein Betonpumpsystem 110, das auf einem Lkw-Fahrgestell 130 mit Fahrerhaus aufgebaut ist. Das Betonpumpsystem 110 umfasst verschiedene hydraulische Verbraucher 111, 112, 113, 114, 115, zum Beispiel ein Rührwerk 111 zum Durchmischen des Frischbetons im Einfülltrichter 116, eine Zweizylinderkolbenpumpe 114, beispielsweise bestehend aus Förderzylindern, die von Differentialhydraulikzylindern angetrieben werden und ein Betonumschaltventil 112. Statt einer Zweizylinderkolbenpumpe 114 könnte auch eine andere Pumptechnik eingesetzt werden, beispielsweise eine Rotorschlauchpumpe. Weitere hydraulische Verbraucher des Betonpumpsystems 110 sind beispielsweise eine Abstützung 113 und ein Betonverteilermast 115. Die Autobetonpumpe 100 könnte zusätzlich mit einer hydraulisch angetriebenen Mischtrommel ausgestattet sein (Fahrmischerbetonpumpe) oder beispielsweise als eine auf einem Lkw-Fahrgestell montierte einfache Betonpumpe ohne Mast und Abstützung ausgebildet sein.

Der Verbrennungsmotor 103 (Fig. 2) des LKW-Fahrgestells 130 treibt im Fahrbetrieb die Räder des LKW an. Sobald die Autobetonpumpe 100 den Arbeitsstandort erreicht hat, läuft nach dem Stand der Technik der Verbrennungsmotor 103 weiter und wird für den Antrieb des Betonpumpsystems 110 verwendet. Für den Antrieb durch den Verbrennungsmotor 103 weist das Hydraulikpumpenantriebssystem 102 der Autobetonpumpe 100 eine Mehrzahl von Hydraulikpumpen 102a1, 102a2, 102b, 102c, 102d (Fig. 2) auf, die die hydraulischen Verbraucher 111, 112, 113, 114, 115 des Betonpumpsystems 110 über die Hydraulikversorgungsleitungen 109a-d antreiben. Die Hydrauliksteuerleitungen 109e und 109f dienen zur Steuerung der einstellbaren Hydraulikpumpen 102a und 102b durch die hydraulischen Verbraucher 113/115 und 114. Die Hydraulikpumpen 102a1, 102a2, 102b, 102c, 102d (Fig. 2) saugen das Hydrauliköl für den Antrieb des Betonpumpsystems 110 aus einem Hydrauliköltank 108 (Fig. 2) der Autobetonpumpe 100 an.

Das Zusatzaggregat 200 der erfindungsgemäßen Anordnung weist ein Zusatz-Hydraulikpumpenantriebsystem 202 zum hydraulischen Antrieb des Betonpumpsystems 110 der Autobetonpumpe 100 und einen Elektromotor 203 zum Antrieb des Zusatz-Hydraulikpumpenantriebsystems 202 auf. Der Elektromotor 203 ist über eine Leistungsverteileinheit 205, eine Stromleitung 226 und einen Stecker 207 mit einem Stromanschluss, beispielsweise einem Baustellenstromverteiler 400, verbunden. Das Zusatzaggregat 200 kann beispielsweise zusätzlich einen optionalen Akkumulator 206 umfassen, der den Elektromotor 203, je nach Kapazität des Akkumulators 206, für einen gewissen Zeitraum alleine antreiben kann oder zusätzlichen Strom in Ergänzung zum Baustellenstrom zur Verfügung stellt um Leistungsspitzen des Betonpumpsystems 110 abzufangen. Der Akkumulator 206 kann, zum Beispiel in Pumppausen oder Phasen geringen Leistungsbedarfs des Betonpumpsystems 110, vom Baustellenstromverteiler 400 über die elektrische Leistungsverteileinheit 205 geladen werden. Die Kapazität des Akkumulators 206 könnte auch so groß sein, dass auf den Baustellenstromanschluss 400 vollständig verzichtet werden kann. Alternativ oder zusätzlich zum Akkumulator 206 könnte eine Brennstoffzelle verwendet werden. Der Akkumulator 206 kann beispielsweise auch ausserhalb des Zusatzaggregates 200 angeordnet sein. Der Baustellenstromverteiler 400 könnte auch um eine Brennstoffzelle oder einen elektrischen Akkumulator, beispielsweise zur Versorgung der gesamten Baustelle, ergänzt werden. Zusätzlich oder alternativ zum Akkumulator 206 könnte das Zusatzaggregat 200 einen Superkondensator zur Überbrückung kurzfristiger Leistungsspitzen aufweisen.

Das Zusatzaggregat 200 könnte beispielsweise auf einem Kleintransporter oder einem Anhänger montiert oder beispielsweise in einem Container angeordnet sein und wird für den Betrieb nah an der Autobetonpumpe 100, beispielsweise zwischen den Stützbeinen der Abstützung 113, abgestellt.

Auch das Zusatz-Hydraulikpumpenantriebssystem 202 des Zusatzaggregates 200 weist eine Mehrzahl von Hydraulikpumpen 202a, 202b, 202c, 202d auf. Die hydraulischen Verbraucher 111, 112, 113, 114, 115 der Autobetonpumpe 100 sind mit einer Mehrzahl von Hydraulikversorgungsleitungen 209a-d mit der Mehrzahl von Hydraulikpumpen 202a, 202b, 202c, 202d des Zusatzaggregates 200 verbunden. Somit kann das Zusatz-Hydraulikpumpenantriebssystem 202 des Zusatzaggregates 200 die hydraulischen Verbraucher 111, 112, 113, 114, 115 des Betonpumpsystems 110 der Autobetonpumpe 100 elektrisch antreiben und der Verbrennungsmotor 103 und das Hydraulikpumpenantriebssystem 102 der Autobetonpumpe 100 werden nicht für den Antrieb des Betonpumpsystems 110 benötigt. Mit den Hydrauliksteuerleitungen 209e, 209f von den hydraulischen Verbrauchern 113, 114, 115 zu den Hydraulikpumpen 202a, 202b werden hydraulisch Steuersignale übertragen. Beim Einsatz elektronisch geregelter Hydraulikpumpen 202a, 202b könnten diese Steuersignale alternativ auch elektrisch übertragen werden.

Das Zusatzaggregat 200 weist einen Zusatz-Hydrauliköltank 208 auf und der Hydrauliköltank 108 der Autobetonpumpe und der Zusatz-Hydrauliköltank 208 des Zusatzaggregates 200 sind mit mindestens einer in Figur 1 punktiert dargestellten Hydraulikrücklaufleitung 209g miteinander verbunden um Hydrauliköl vom Hydrauliköltank 108 der Autobetonpumpe 100 zum Zusatz-Hydrauliköltank 208 des Zusatzaggregates 200 zu fördern.

In Figur 2 ist ein detaillierterer Hydraulikplan des erfindungsgemäßen Systems dargestellt. Alle Elemente, die bei einer konventionell, das heisst, mit Verbrennungsmotor angetriebenen Autobetonpumpe 100 für den elektrischen Antrieb durch das Zusatzaggregat 200 zusätzlich vorgesehen beziehungsweise nachgerüstet werden müssen, sind hier mit den Bezugszeichen 3XX versehen, sofern diese nicht schon aus anderen Gründen an der Autobetonpumpe 100 vorhanden sind.

Zum besseren Verständnis der Erfindung wird im Folgenden zunächst der Betrieb der Autobetonpumpe 100 mit dem Verbrennungsmotor 103 beschrieben.

Das in Figur 2 dargestellte Hydraulikpumpenantriebssystem 102 der Autobetonpumpe 100, das vom Verbrennungsmotor 103 angetrieben wird, weist beispielsweise zwei Hydraulikpumpen 102a1 und 102a2 auf, die im Verbrennungsmotorbetrieb gemeinsam über die Hydraulikversorgungsleitung 109a die Zweizylinderkolbenpumpe 114 des Betonpumpsystems 110 antreiben. Aufgrund der großen Leistung des Verbrennungsmotors 103 weist die Autobetonpumpe 100 in diesem Beispiel zwei hintereinander angeordnete, d.h. mechanisch in Reihe betriebene Hydraulikpumpen 102a auf, um eine möglichst hohe Pumpleistung zu erzielen und damit die Leistung des Verbrennungsmotors 103 voll zu nutzen. Ferner führt eine Hydrauliksteuerleitung 109e von der Zweizylinderkolbenpumpe 114 zu den Hydraulikpumpen 102a1 und 102a2 zur Steuerung der Leistung der einstellbaren Hydraulikpumpen 102a1 und 102a2.

Die Hydraulikpumpe 102b treibt über die Hydraulikversorgungsleitung 109b den Betonverteilermast 115 und die Abstützung 113 an. Eine Hydrauliksteuerleitung 109f führt zusätzlich zurück zu der Hydraulikpumpe 102b, beispielsweise um den Hydraulikdruck der Hydraulikpumpe 102b an den jeweils benötigten Versorgungsdruck des Betonverteilermastes 115 anzupassen.

Die als Regelpumpe ausgebildete Hydraulikpumpe 102c treibt das BetonUmschaltventil 112 über einen nicht dargestellten zwischengeschalteten Hydraulikdruckspeicher über die Hydraulikversorgungsleitung 109c an. Die als Konstantflusspumpe ausgebildete Hydraulikpumpe 102d treibt über die Hydraulikversorgungsleitung 109d das Rührwerk 111 im Einfülltrichter 116 der Autobetonpumpe 100 an.

Alle Hydraulikpumpen 102a-d des Hydraulikpumpenantriebssystems 102 saugen das Hydrauliköl direkt aus dem Hydrauliköltank 108 der Autobetonpumpe 100 an. Von den hydraulischen Verbrauchern 111, 112, 113, 114, 115 fließt das Hydrauliköl über die Hydraulikrücklaufleitungen 121a-d zurück in den Hydrauliköltank 108 der Autobetonpumpe 100.

Abhängig von der Ausstattung der Autobetonpumpe 100 könnte diese zusätzliche Hydraulikpumpen aufweisen. Falls die Autobetonpumpe 100 beispielsweise keinen Betonverteilermast 115 und keine Abstützung 113 aufweist, kann die entsprechende Hydraulikpumpe 102b entfallen. Im Falle einer Fahrmischerbetonpumpe könnte beispielsweise eine zusätzliche Hydraulikpumpe zum Antrieb einer Mischtrommel vorgesehen sein. Die Zuordnung der Hydraulikpumpen 102a-d ist zudem variabel, das heißt insbesondere, dass beispielsweise die Konstantflusspumpen 102c und 102d weitere hydraulische Verbraucher antreiben oder beispielsweise zu einer Hydraulikpumpe zusammengefasst werden können.

Im Folgenden wird der elektrische Antrieb der Autobetonpumpe 100 mittels des Zusatzaggregates 200 gemäß der Erfindung beschrieben.

Das von einem Elektromotor 203 angetriebene Zusatz-Hydraulikpumpenantriebssystem 202 des Zusatzaggregates 200 weist eine Hydraulikpumpe 202a auf, die über die Hydraulikversorgungsleitungen 209a und 109a die Zweizylinderkolbenpumpe 114 der Autobetonpumpe 100 antreibt. Die Hydraulikversorgungsleitung 209a ist für diesen Zweck beispielsweise mit einer Hydraulikschnellkupplung 304a und einem T-Anschlussstück mit der Versorgungsleitung 109a zu der Zweizylinderkolbenpumpe 114 verbunden. Eine Hydrauliksteuerleitung 209e führt von der Zweizylinderkolbenpumpe 114 zur Hydraulikpumpe 202a. Weil der das Zusatz-Hydraulikpumpenantriebssystem 202 antreibende Elektromotor 203 aufgrund der nur begrenzt zur Verfügung stehenden elektrischen Leistung in der Regel eine kleinere Antriebsleistung (beispielsweise < 100 KW) als der Verbrennungsmotor 103 aufweist, kann die Antriebsleistung der Hydraulikpumpe 202a für den Antrieb der Zweizylinderkolbenpumpe 114 entsprechend kleiner dimensioniert werden als die gemeinsame Antriebsleistung der Hydraulikpumpen 102a1 und 102a2, um so die zur Verfügung stehende elektrische Antriebsleistung möglichst effektiv zu nutzen. Zudem ergibt sich daraus eine Kostenersparnis für das Zusatzaggregat 200.

Die Hydraulikpumpen 202b, 202c und 202d treiben entsprechend die hydraulischen Verbraucher 111, 112, 113, 115 über die Hydraulikversorgungsleitungen 209b, 209c und 209d an, mit der die Verbindung zwischen dem Zusatzaggregat 200 und der Autobetonpumpe 100 hergestellt wird. Insbesondere die Hydraulikpumpe 202c des Zusatzaggregates 200, die das Betonumschaltventil 112 antreibt, kann beispielsweise kleiner dimensioniert werden als die Hydraulikpumpe 102c der Autobetonpumpe 100, weil aufgrund der geringen Elektromotor-Antriebsleistung des Zusatzaggregates 200 die Zweizylinderkolbenpumpe 114 entsprechend langsamer arbeitet und mehr Zeit für den Ladevorgang des hydraulischen Druckspeichers für das Umschaltventil 112 bleibt. Auch hiermit kann die Effizienz des Zusatzaggregates 200 erhöht und Kosten eingespart werden.

Das vom Verbrennungsmotor 103 angetriebene Hydraulikpumpenantriebssystem 102 der Autobetonpumpe 100 ist üblicherweise auf eine veränderliche Drehzahl des Verbrennungsmotors 103 ausgelegt, weil bei einer hohen Leistungsanforderung, beispielsweise von der Zweizylinderkolbenpumpe 114, die Motordrehzahl des Verbrennungsmotors 103 erhöht werden muss.

Dagegen kann das Zusatz-Hydraulikpumpenantriebssystem 202 des Zusatzaggregates 200 vorteilhafterweise auf eine konstante Antriebsdrehzahl des Elektromotors 203 ausgelegt werden. Insbesondere ist dies der Fall, wenn es sich um einen Synchron-Elektromotor 103 handelt, der üblicherweise mit einer konstanten Drehzahl arbeitet und bei dieser konstanten Drehzahl sowohl eine hohe als auch eine niedrige Leistung abgeben kann, ohne dass dadurch Verluste entstehen. Das Wissen über die konstante Drehzahl des Elektromotors 203 kann zur weiteren Optimierung des Zusatz-Hydraulikpumpenantriebssystems 202 verwendet werden.

Der Elektromotor 203 kann die Hydraulikpumpen 202a, 202b, 202c, 202d mit einem maximal verfügbaren Drehmoment antreiben. Dieses verfügbare maximale Drehmoment kann von der die Zweizylinder-Kolbenpumpe 114 antreibenden Hydraulikpumpe 202a, abzüglich des von den Hydraulikpumpen 202c und 202d konstant benötigten Drehmoments, vollständig für den Antrieb der Betonpumpe 114 genutzt werden. Wenn während des Pumpbetriebes der Betonverteilermast 115 verfahren wird und die Hydraulikpumpe 202b dafür Drehmoment vom Elektromotor 103 abgreift, kann beispielweise durch eine elektronische oder hydraulische Regelung die maximale Leistungsaufnahme der Hydraulikpumpe 202a für den Zeitraum der Verteilermastbewegung entsprechend begrenzt werden, um eine Überlastung des Elektromotors 103, beziehungsweise eine Unterversorgung des hydraulischen Antriebs der Autobetonpumpe 100 zu verhindern.

Die Hydraulikpumpen 202a-d des Zusatz-Hydraulikpumpenantriebssystems 202 saugen das für den Antrieb des Betonpumpsystems 110 benötigte Hydrauliköl aus dem Zusatz-Hydrauliköltank 208 des Zusatzaggregates 200 an.

Um zu verhindern, dass beim elektrischen Antrieb der Autobetonpumpe 100 durch die Hydraulikpumpen 202a-d des Zusatzaggregates 200 Hydrauliköl in die in dieser Betriebsart nicht aktiven Hydraulikpumpen 102a-d gedrückt wird, ist beispielsweise am Ausgang jeder Hydraulikpumpe 102a-d ein Rückschlagventil 301a-d angeordnet. Zusätzlich zu den Hydraulikschnellkupplungen 304a-f weist das Hydrauliksystem der Autobetonpumpe 100 für den elektrischen Antrieb T-Hydraulik-Anschlusstücke für die Ankopplung der Hydraulikleitungen 302a-f auf.

In diesem Ausführungsbeispiel sind die Hydraulikpumpen 202a-d des Zusatzaggregates 200 den Hydraulikpumpen 102a-d der Autobetonpumpe 100 relativ eindeutig zugeordnet. Dies muss nicht immer der Fall sein. Zum Beispiel könnte mit dem in Figur 2 dargestellten Aufbau des Zusatz-Hydraulikpumpenantriebssystems 202 auch eine Autobetonpumpe 100 angetrieben werden, die keinen Betonverteilermast 115 und/oder keine Abstützung 113 aufweist. Die entsprechende Hydraulikpumpe 202b würde dann einfach nicht an das Betonpumpsystem 110 angeschlossen werden. Ebenso könnten einzelne Hydraulikpumpen des Zusatz-Hydraulikpumpenantriebssystems 202 zu einer Hydraulikpumpe, beispielsweise mit größerer Leistung, zusammengefasst werden. Damit könnte eine der Hydraulikversorgungsleitungen 209a-d eingespart werden. Auf der Autobetonpumpe 100 kann der hydraulische Antriebsstrom dieser zusammengefassten Hydraulikpumpe dann wieder aufgeteilt werden. Ebenso wäre es denkbar, mit dem in Figur 2 gezeigten Aufbau des Zusatz-Hydraulikpumpenantriebssystems 202 beispielsweise eine Fahrmischerbetonpumpe elektrisch anzutreiben, indem beispielsweise eine der Hydraulikpumpen 202a-d dem Mischertrommelantrieb zugeordnet wird.

In der Figur 1 sind sämtliche Anschlüsse an der Autobetonpumpe 100 zur Verbindung mit dem Zusatzaggregat 200 auf der rechten Seite der Autobetonpumpe 100 angeordnet. Diese Anschlüsse können beispielsweise auch auf der linken oder auch auf beiden Seiten der Autobetonpumpe 100 angeordnet sein, um das Zusatzaggregat 200 wahlweise auf beiden Seiten der Autobetonpumpe 100 abzustellen und anzuschließen. Auch eine Anordnung der Anschlüsse an anderen Positionen der Autobetonpumpe 100 ist denkbar.

Aus der Figur 2 ist weiter ersichtlich, dass die Autobetonpumpe 100 für den elektrischen Antrieb durch das Zusatzaggregat 200 beispielsweise eine, von einem Rücklaufantriebsmotor 306 angetriebene, mit dem Hydrauliköltank 108 der Autobetonpumpe 100 verbundene Hydraulikölrücklaufpumpe 305a aufweist, die mit einer Saugleitung 309g mit dem Hydrauliktank 108 der Autobetonpumpe 100 verbunden ist. Der Rücklaufantriebsmotor 306 ist in diesem Ausführungsbeispiel als Elektromotor ausgebildet. Die Hydraulikölrücklaufpumpe 305a fördert Hydrauliköl vom Hydrauliköltank 108 der Autobetonpumpe 100 zum Zusatz-Hydrauliköltank 208 des Zusatzaggregates 200 durch die mindestens eine Hydraulikrücklaufleitung 209g, 209h.

Der Rücklaufelektromotor 306 kann beispielsweise zusätzlich eine zweite Hydraulikölrücklaufpumpe 305b antreiben, die Hydrauliköl beispielsweise aus dem Hydrauliktank 108 über eine weitere Saugleitung 309h ansaugt und vom Hydrauliköltank 108 der Autobetonpumpe 100 über einen Hydraulikölfilter 215 und einen Hydraulikölkühler 210 zum Zusatz-Hydrauliköltank 208 des Zusatzaggregates 200 fördert. Die Fördermenge der Hydraulikölrücklaufpumpe 305b sollte beispielsweise auf die Nennleistung, des Hydraulikölfilters 215 abgestimmt sein, damit die durch den Hydraulikölfilter 215 geförderte Ölmenge nicht zu groß ist und der Hydraulikölfilter 215 dadurch zerstört wird. Die Fördermenge der Hydraulikölrücklaufpumpe 305b ist dann beispielsweise etwa halb so groß wie die Fördermenge der Hydraulikölrücklaufpumpe 305a.

Alternativ dazu könnte, bei Verwendung nur einer Hydraulikrücklaufleitung 209g, der Hydraulikölstrom auf dem Zusatzaggregat 200 in zwei Ströme aufgeteilt werden, wobei ein Strom direkt in den Zusatz-Hydrauliköltank 208 führt und ein weiterer Hydraulikstrom über den Hydraulikölkühler 210 und Hydraulikölfilter 215 in den Zusatzhydrauliköltank 208 führt. Alternativ kann der Hydraulikstrom noch weiter zum Hydraulikölkühler 210 und den Hydraulikölfilter 215 aufgeteilt werden.

Das Betonpumpsystem 110 der Autobetonpumpe 100 benötigt je nach Ausstattung Druckluft, um beispielsweise die Betonförderleitung abzusperren. Während des Betriebes mit dem Verbrennungsmotor 103 wird diese Druckluft mit einem vom Verbrennungsmotor 103 angetriebenen Kompressor, unter anderem auch für die Versorgung der Bremsanlage des Fahrgestells 130, erzeugt. Weil der Verbrennungsmotor 103 für die Drucklufterzeugung während des elektrischen Antriebs durch das Zusatzaggregat 200 nicht zur Verfügung steht, kann der Rücklaufelektromotor 306 beispielsweise auch einen Luft-Kompressor 311, wie in Figur 2 dargestellt antreiben. Alternativ könnte der Kompressor 311 von einem separaten, auf der Autobetonpumpe 100 angeordnetem Elektromotor, angetrieben werden. Alternativ dazu könnte der Kompressor 311 auch auf dem Zusatzaggregat 200 angeordnet sein und zusätzlich von dem Elektromotor 203 oder einem separaten Elektromotor angetrieben werden. Bei der Anordnung des Kompressors 311 auf dem Zusatzaggregat 200 ist es erforderlich einen Druckluftschlauch zwischen dem Zusatzaggregat 200 und der Autobetonpumpe 100 vorzusehen.

Im Ausführungsbeispiel nach Figur 2 wird der Ventilator des Hydraulikölkühlers 210 von einem Elektromotor 217 angetrieben. Ferner weist das Zusatzaggregat 200 einen kontinuierlich arbeitenden Ölpegelsensor 212 auf. Anhand des Ausgangswertes des Ölpegelsensors 212 regelt die Steuereinheit 220 die Leistung beziehungsweise die Drehzahl des Rücklaufelektromotors 306, um den Hydraulikölpegel des Zusatz-Hydrauliköltanks 208, und damit indirekt auch den Hydraulikölpegel des Hydrauliköltanks 108, möglichst konstant zu halten. Alternativ oder zusätzlich könnte der Hydrauliköltank 108 der Autobetonpumpe 100 einen entsprechenden Füllstandsensor für die Regelung des Rücklaufs aufweisen.

Das Zusatzaggregat 200 weist ferner beispielsweise eine diskrete Füllstandssensorik 211 auf, die auf ein Erreichen eines minimalen oder maximalen Füllstandes des Zusatz-Hydrauliköltanks 208 anspricht und damit beispielsweise einen Nothalt bei Erreichen eines dieser Füllstände auslöst.

Zusätzlich weist das Zusatzaggregat 200 beispielsweise einen Temperatursensor 213 auf, der die Temperatur des Hydrauliköls im Zusatzhydrauliköltank 208 erfasst. Ein weiterer Min-/Max-Temperatursensor 214 dient zur Steuerung des Einschaltzustandes des Elektromotors 217 des Hydraulikölkühlers 210 um das Hydrauliköl bei Erreichen einer Maximaltemperatur zu kühlen.

Zudem kann das Zusatzaggregat 200 einen Ölfiltersensor 216 aufweisen, der anhand der Druckdifferenz im Hydraulikölfilter 215 den Verschmutzungszustand des Hydraulikölfilters 215 erkennt und damit eine geeignete Reaktion der Steuereinheit 220 auslöst.

Die Steuereinheit 220 des Zusatzaggregates 200 ist über den Anschlussstecker 312 mit der Steuerung 120 der Autobetonpumpe 100 verbunden.

Die Figur 3 zeigt beispielhaft eine mögliche elektrische Schaltung des Zusatzaggregates 200, der Autobetonpumpe 100 und des Systems zum elektrischen Antrieb einer Autobetonpumpe 100.

Die Schaltung des Zusatzaggregates 200 weist einen Stromanschluss 207 auf, der beispielsweise an einen Baustellenstromverteiler 400 angeschlossen ist und optional einen Akkumulator 206, beispielsweise einen Hochspannungsakkumulator (200V-800V). Der Stromanschluss 207 und der Akkumulator 206 stellen jeweils einzeln oder alleine die elektrische Leistung, insbesondere zum Betrieb des Elektromotors 203, der das Zusatz-Hydraulikpumpenantriebssystem 202 des Zusatzaggregates 200 antreibt, bereit.

Eine elektrische Leistungsverteileinheit 205 teilt die vom Stromanschluss 207 und/oder vom Akkumulator 206 bereitgestellte elektrische Leistung insbesondere auf den Elektromotor 203 und den Hochspannungsakkumulator 206 auf. Zum Beispiel kann die Leistungsverteileinheit 205 einerseits die elektrische Leistung vom Stromanschluss 207 zum Antrieb des Elektromotors 203 direkt durchleiten. Für den Fall, dass der Elektromotor 203, beispielsweise in Pumppausen keine oder nur eine geringe elektrische Leistung benötigt, kann die Leistungsverteileinheit 205 auch elektrische Leistung vom Stromanschluss 207 zum Hochspannungsakkumulator 206 zum Aufladen desselben umleiten.

Die Leistungsverteileinheit 205 kann beispielsweise vollständig auf Gleichstromtechnik basieren. Das heißt zum Beispiel, dass zwischen dem Stromanschluss 207, der üblicherweise Wechselspannung zur Verfügung stellt, und der Leistungsverteileinheit 205 ein Umrichter 224 von Wechselspannung auf Gleichspannung angeordnet ist. Der Akkumulator 206, der üblicherweise eine Gleichspannung zur Verfügung stellt, kann direkt mit der Leistungsverteileinheit 205 verbunden sein.

Der auf der Autobetonpumpe 100 angeordnete Rücklaufelektromotor 306 zum Antrieb der Hydraulikrücklaufpumpen 305a beziehungsweise 305b ist beispielsweise ein Wechselspannungsmotor 306 und wird über einen Wechselspannungsumwandler 223 betrieben. Ebenso kann der Elektromotor 217 zum Antrieb des Hydraulikölkühlers 210 über einen Wechselspannungsumwandler 222 betrieben werden.

Ferner weist das Zusatzaggregat 200 beispielsweise einen Akkumulator 225 für Niederspannung, beispielsweise in 24- oder 48-Volt-Technik, für die Steuerungs- und Regelungsaufgaben auf. Der Akkumulator 225 kann beispielsweise von der Leistungsverteileinheit 205 über den Gleichspannungswandler 221 mit elektrischer Energie versorgt werden. Der Akkumulator 225 dient insbesondere zur Versorgung der Steuereinheit 220 des Zusatzaggregates 200 und zur elektrischen Versorgung der Steuerung 120 der Autobetonpumpe 100 über den Versorgungsspannungsanschluss 310. Dadurch, dass beim elektrischen Betrieb der Autobetonpumpe 100 mit dem Zusatzaggregat 200 die Steuerung 120 der Autobetonpumpe 100 vom Akkumulator 225 mit elektrischer Spannung versorgt wird, wird sichergestellt, dass die Fahrzeugbatterie der Autobetonpumpe 100 nicht überlastet beziehungsweise entladen wird. Der Akkumulator 225 verhindert zudem, dass die Steuerung des Zusatzaggregates 200 bei Unterbrechung der Baustellenstromversorgung 400 und leerem oder nicht vorhandenem Akkumulator 206 stromlos ist.

Die Steuereinheit 220 ist mit einem Strom-/Leistungssensor 218 verbunden, der die vom Stromanschluss 207 entnommene elektrische Leistung an der Stromleitung 226 erfasst. Damit lässt sich beispielsweise der Baustellenstromanschluss 400 vor Überlastung schützen und beispielsweise kann die vom Baustellenstromanschluss 400 entnommene elektrische Leistung messtechnisch erfasst werden, beispielsweise um darauf basierend die Kosten für die entnommene elektrische Leistung abzurechnen.

Die Steuereinheit 220 kann beispielsweise zudem über weitere Steuerleitungen, beispielsweise einem CAN-Bus-System, mit den Akkumulatoren 206 und 225 sowie den Umwandlern 219, 221, 222, 223, 224 und der Leistungsverteileinheit 205 für verschiedenste Steuerungs- und Regelungsaufgaben verbunden sein. Ferner ist die Steuereinheit 220 über eine Steuerleitung über den Anschlussstecker 312 mit der Steuerung 120 verbunden.

Die elektrische Steuerung des Zusatzaggregates 200 wurde in dem Ausführungsbeispiel anhand eines Wechselstrom-Elektromotors 103 und eines Wechselstrom-Baustromanschlusses dargestellt. Sowohl der Elektromotor 103 als auch der Baustellenstromanschluss könnten auf Gleichstromtechnik basieren. Die elektrische Steuerung des Zusatzaggregates 200 ist dann entsprechend anders aufgebaut.

Der Bediener der Autobetonpumpe 100 kann das Betonpumpsystem 110 beim elektrischen Betrieb mit dem Zusatzaggregat 200 wie gewohnt über die Steuerung 120, beispielsweise auch mit einer Fernsteuerung 122, steuern und bedienen. Wenn beispielsweise über die Fernsteuerung 122 der Betonverteilermast 115 verfahren wird, wird von der Hydraulikpumpe 202b des Zusatzaggregates 200 automatisch eine höhere Leistung abgerufen und diese auch zur Verfügung gestellt. Entsprechend hat eine vom Bediener über die Fernsteuerung 122 angeforderte Erhöhung der Förderleistung der Zweizylinderkolbenpumpe 114 zur Folge, dass das Fördervolumen der Hydraulikpumpe 202a automatisch erhöht wird.

Die in diesem Ausführungsbeispiel dargestellte Zweizylinderkolbenpumpe 114 arbeitet mit einem offenen hydraulischen Kreislauf, was insbesondere daran erkennbar ist, dass die Hydraulikpumpen 102a1, 102a2 und 202a das Hydrauliköl nur in eine Richtung fördern. Eine Zweizylinderkolbenpumpe 114 kann aber beispielsweise auch in einem geschlossenem Hydraulikkreislauf mit einer Reversierpumpe, die abwechselnd in beide Richtungen fördert, und einer Speisepumpe betrieben werden. Um eine entsprechende Zweizylinderkolbenpumpe 114 anzutreiben, kann das Zusatzaggregat 200 beispielsweise alternativ zu der Hydraulikpumpe 202a eine entsprechende Reversierpumpe und eine Speisepumpe aufweisen.

Das Zusatzaggregat 200 kann zudem dazu ausgebildet sein, das Betonpumpsystem 110 der Autobetonpumpe 100 parallel zum Verbrennungsmotorantrieb der Autobetonpumpe 100 anzutreiben. Das heißt beispielsweise, dass das Zusatzaggregat 200 das Betonpumpsystem 110 bei geringem Leistungsbedarf des Betonpumpsystems 110, zum Beispiel beim Abstützen der Autobetonpumpe 100 und beim Ausfalten des Betonverteilermastes 115, alleine antreibt. Sobald die Zweizylinderkolbenpumpe 114 in Betrieb genommen oder eine hohe Förderleistung der Zweizylinderkolbenpumpe 114 gefordert wird, kann der Verbrennungsmotor 103 zusätzlich zum Zusatzaggregat 200 in Betrieb genommen werden.

Die Figur 4 zeigt eine Variante eines Hydraulikplans eines erfindungsgemäßen Systems, bei dem nur eine Hydraulikrücklaufpumpe 305 das Hydrauliköl vom Hydrauliköltank 108 der Autobetonpumpe 100 zum Hydrauliköltank 208 des Zusatzaggregates 200 zurückfördert. Die Hydraulikrücklaufpumpe 305 wird von einem Rücklaufantriebsmotor 307, der in diesem Ausführungsbeispiel als Hydraulikmotor 307 ausgebildet ist, angetrieben. Der Hydraulikpumpenstrang 202 des Zusatzaggregates enthält in diesem Ausführungsbeispiel eine weitere Hydraulikpumpe 202e, die zwischen den Hydraulikpumpen 202b und 202c angeordnet ist. Die damit ebenfalls vom Elektromotor 203 angetriebene Hydraulikpumpe 202e ist über eine weitere Hydraulikleitung 209g mit dem Rücklaufhydraulikmotor 307 für dessen Antrieb verbunden, so dass die Hydraulikrücklaufpumpe 305 letztendlich von der Hydraulikpumpe 202e, beziehungsweise dem Elektromotor 203 angetrieben wird.

Für die Kühlung des Hydrauliköls wird das Antriebsöl des Hydraulikmotors 307 bei diesem Ausführungsbeispiel über den Hydraulikölfilter 105 und den Hydraulikölkühler 107 der Autobetonpumpe 100 in den Hydrauliköltank 108 gefördert. Damit wird zwar nur eine geringere Ölmenge gekühlt, als beim Antrieb durch den Verbrennungsmotor 103, aber aufgrund der geringeren Antriebsleistung des Zusatzaggregates 200 ist die benötigte Kühlleistung entsprechend reduziert. Beim Betrieb mit dem Verbrennungsmotor 103 fördert eine nicht dargestellte zusätzliche Hydraulikpumpe des Hydraulikpumpenstranges 102 das Hydrauliköl vom Tank 108 über den den Ölfilter 105 und den Hydraulikölkühler 107 zurück in den Tank 108. Diese nicht dargestellte Hydraulikpumpe ist für den Betrieb durch das Zusatzaggregat 200 durch ein nicht dargestelltes Rückschlagventil von dem Antrieb des Hydraulikmotors 307 getrennt. Der beim Ausführungsbeispiel gemäß Figur 2 notwendige zusätzliche Hydraulikölkühler 210 und Hydraulikölfilter 215 des Zusatzaggregates 200 entfallen somit. Die Steuereinheit 220 des Zusatzaggregates 200 ermittelt ständig mindestens den Hydraulikölfüllstand des Zusatz-Hydrauliköltanks 208 und regelt in diesem Ausführungsbeispiel die Leistung des Hydraulikmotors 307 über die Leistungsverstellung der Hydraulikpumpe 202e, die den Hydraulikmotor 307 mit Hydrauliköl versorgt. Alternativ könnte auch eine von der Steuerung 120 ansteuerbare regelbare Hydraulikpumpe 307 für diesen Zweck eingesetzt werden. Ein elektrisch angetriebener Kühlventilator des Hydraulikölkühlers 107 der Autobetonpumpe 100 kann beispielsweise mit elektrischer Antriebsenergie vom Zusatzaggregat 200 versorgt werden. Im Falle eines hydraulischen Antriebs des Kühlventilators kann dieser beispielsweise, wie der Rücklaufhydraulikmotor 307, vom Zusatzaggregat 200 mit hydraulischer Energie versorgt werden.

Um die Druckluftversorgung der Autobetonpumpe 100 sicherzustellen, ist beim Ausführungsbeispiel nach Figur 4 ein von einem Elektromotor 228 angetriebener Luftkompressor 227 vorgesehen, der die Druckluft über eine Verbindungsleitung zur Autobetonpumpe 100 fördert. Der Luftkompressor 227 könnte alternativ auch am Hydraulikpumpenstrang 202 angeordnet sein und vom Elektromotor 203 angetrieben werden. Alternativ könnte ein Hydraulikmotor den Kompressor antreiben.

Die Figur 5 zeigt einen alternativen elektrischen Schaltplan zur Energieversorgung des Zusatzaggregates 200 des erfindungsgemäßen Systems zum elektrischen Antrieb einer Autobetonpumpe 100.

Im Gegensatz zu dem Schaltplan gemäß der Figur 3 wird hier auf die Darstellung der Niedervolt-Spannungsversorgung aus Gründen der Übersichtlichkeit verzichtet. Dafür ist in der Figur 5 der für die Kühlung der Komponenten notwendige Kühlkreislauf 231 mit gestrichelten Linien dargestellt. Die Hochvolt-Spannungsversorgung (Wechsel- und Gleichstrom) ist in der Figur 5 mit durchgezogenen Linien dargestellt und Steuerleitungen mit punktierten Linien.

Der wesentliche Unterschied der elektrischen Ansteuerung bei Figur 5 im Vergleich zu Figur 3 besteht darin, dass zwei Stromanschlüsse 207a und 207b vorgesehen sind. Hierbei kann es sich um identische Stromanschlüsse handeln (z.B. jeweils 440V/63A Drehstrom) oder um Stromanschlüsse mit unterschiedlichen Leistungsdaten. Wenn die Baustellenstromversorgung den Anschluss beider Stromanschlüsse 207a und 207b erlaubt, kann der Elektromotor 203 mit entsprechend höher elektrischer Leistung angetrieben werden, so dass auch die Autobetonpumpe 100 den Beton mit höherer Leistung fördern kann. Falls nur ein Baustellenstromanschluss zur Verfügung steht, wird das Zusatzaggregat 200 mit entsprechend geringerer elektrischer Leistung versorgt.

Von den Stromanschlüssen 207a und 207b führt jeweils eine Stromleitung zu den zwei Umrichtern 224a und 224b, um die Wechselspannungen der Baustellenstromanschlüsse in eine Hochvolt-Gleichspannung, beispielsweise 655 Volt DC, umzuwandeln. Jeder Umrichter 224a und 224b besteht beispielsweise aus einem oder mehreren parallel geschalteten handelsüblichen Hochspannungs-Ladegeräten. In dem hier beispielhaft dargestellten Ausführungsbeispiel sind beide Stromanschlüsse 207a und 207b identisch, so dass sich auch identische Umrichter 224a und 224b ergeben. Für den Fall, dass einer der Stromanschlüsse 207a oder 207b beispielsweise für eine geringere elektrische Wechselspannung, Stromstärke oder auch für einen Gleichspannungsanschluss ausgelegt ist (z.B. eine CCS-Gleichspannungsversorgung, wie sie zum Laden von Elektrofahrzeugen bekannt sind), werden die Umrichter 224a und 224b unterschiedlich ausfallen oder können unter Umständen völlig entfallen.

Die Umrichter 224a und 224b versorgen sowohl den Akkumulator 206 als auch den Umrichter 219, der den Elektromotor 203 mit elektrischem Wechselstrom versorgt, mit Hochvolt-Gleichspannung. Die mit einer Ein- und Ausgabeeinheit 227 verbundene Steuereinheit 220 steuert, angepasst an die jeweilige Betriebssituation, über die punktiert dargestellten Steuerleitungen die Stromaufnahme und die Stromabgabe der Umrichter 224a, 224b, des Hochspannungsakkumulators 206 und des Umrichters 219. Wenn beispielsweise der Elektromotor 203 keine oder nur eine geringe elektrische Leistung aufgrund einer Pumpunterbrechung der Autobetonpumpe 100 benötigt, kann die Steuereinheit 220 den Akkumulator 206 dazu veranlassen, überschüssige Leistung der Stromanschlüsse 207a und 207b zum Laden zu verwenden. Wenn während des Pumpbetriebes eine hohe elektrische Antriebsleistung für den Elektromotor 203 benötigt wird, kann diese Leistung parallel vom Akkumulator 206 und von den Umrichtern 224a und 224b zur Verfügung gestellt werden. Die Steuereinheit 220, kann beispielsweise SPS-basiert und über CAN-Schnittstellen mit den einzelnen Modulen verbunden sein.

Ein Erdschlusswächter 232 prüft das System ständig auf Erdschlüsse und andere Fehlströme und kann bei Bedarf eine Not-Abschaltung auslösen.

Das Zusatzaggregat 200 verfügt zudem über einen nicht dargestellten Notauskreis. Dass heißt, dass bei Betätigung eines Not-Aus-Schalters oder Tasters, der mit der Steuereinheit 220 verbunden ist, alle oder Teile der Funktionen des Zusatzaggregates 200 abgeschaltet werden. Ferner meldet die Steuereinheit 220 des Zusatzaggregates die Not-Aus-Betätigung am Zusatzaggregat 200 an die Steuerung 120 der Autobetonpumpe 100, so dass auch an der Autobetonpumpe automatisch ein Not-Aus ausgelöst wird. Umgekehrt führt eine Betätigung eines Not-Aus-Tasters an der Autobetonpumpe 100 auch zu der Auslösung eines Not-Aus am Zusatzaggregat 200

Der beispielhaft dargestellte Kühlkreislauf 231 für die Flüssigkeitskühlung der Komponenten, beinhaltet eine von einem Niedervolt-Elektromotor angetriebene Pumpe 229 und einen Kühler 230. Die Kühlflüssigkeit wird zunächst zum Akkumulator 206 gefördert, der bezüglich der Kühlung am anspruchsvollsten ist. Vom Akkumulator 206 wird die Kühlflüssigkeit parallel zu den Umrichtern 224a und 224b und zum Umrichter 219 geleitet um zum Schluss durch den Elektromotor 203 zum Kühler 230 zu gelangen. Abhängig vom Kühlleistungsbedarf und der Temperaturempfindlichkeit der einzelnen Komponenten sind andere Verläufe des Kühlkreislaufs 231 denkbar.

Es ist darauf hinzuweisen, dass hier jeweils zwei beispielhafte Ausführungen der Hydraulik (Figuren 2 und 4) und der Elektrik (Figuren 3 und 5) vorgestellt wurden. Dem Fachmann geläufige, technologisch sinnvolle Anpassungen und Kombinationen der hier gezeigten Ausführungsbeispiele könnten sowohl an der Hydraulik als auch am elektrischen Antrieb vorgenommen werden ohne von der Erfindung abzuweichen. Der Schutzumfang der Erfindung wird durch den jeweiligen Gegenstand der Ansprüche definiert.

### Bezugszeichenliste

- 100: Autobetonpumpe
- 102: Hydraulikpumpenantriebssystem I (Autobetonpumpe)
- 102a-d: Hydraulikpumpen
- 103: Verbrennungsmotor
- 105: Ölfilter Autobetonpumpe
- 107: Hydraulikölkühler Autobetonpumpe
- 108: Hydrauliköltank Autobetonpumpe
- 109a-d: Hydraulikversorgungsleitung
- 109e,f: Hydrauliksteuerleitung
- 110: Betonpumpsystem
- 111: Rührwerk
- 112: Betonumschaltventil
- 113: Abstützung
- 114: Zweizylinderkolbenpumpe
- 115: Betonverteilermast
- 116: Einfülltrichter
- 120: Steuerung Autobetonpumpe
- 130: LKW-Fahrgestell
- 121a-d: Hydraulikrücklaufleitungen Autobetonpumpe
- 122: Fernsteuerung Autobetonpumpe
- 200: Zusatzaggregat
- 202: Zusatz-Hydraulikpumpenantriebssystem
- 202a-e: Hydraulikpumpen
- 203: Elektromotor
- 205: Leistungsverteileinheit
- 206: Akkumulator Hochspannung
- 207: Stromanschluss
- 208: Zusatz-Hydrauliköltank
- 209a-d: Hydraulikversorgungsleitung
- 209 e,f: Hydrauliksteuerleitung
- 209g, h: Hydraulikrücklaufleitung
- 210: Hydraulikölkühler
- 211: Min-/Max Sensor Ölpegel
- 212: Ölpegelsensor
- 213: Temperatursensor
- 214: Min-/Max Sensor Temperatur
- 215: Hydraulikölfilter
- 216: Ölfiltersensor
- 217: Elektromotor Ölkühler
- 218: Strom-/Leistungssensor
- 220: Steuereinheit Zusatzaggregat
- 221: Gleichspannungswandler
- 222: Wechselspannungsumwandler
- 223: Wechselspannungsumwandler
- 224: Umrichter Wechselspannung/Gleichspannung
- 225: Akkumulator (24V/48V)
- 226: Stromleitung
- 227: Ein-/Ausgabeeinheit
- 228: E-Motor Kompressorantrieb
- 229: Kühlpumpe
- 230: Kühler
- 231: Kühlkreislauf
- 232: Erdschlusswächter
- 301a-e: Rückschlagventile
- 304a - d: Hydraulik-Schnellkupplung Versorgung
- 304 e, f: Hydraulik-Schnellkupplung Steuerung
- 304 g,h: Hydraulik-Schnellkupplung Rücklauf
- 305a: Hydraulikrücklaufpumpe Tank
- 305b: Hydraulikrücklaufpumpe Ölkühler
- 305: Hydraulikrücklaufpumpe (alternativ)
- 306: Rücklaufantriebsmotor, elektrisch
- 307: Rücklaufantriebsmotor, hydraulisch
- 308: Anschluss Rücklaufelektromotor
- 309g, h: Saugleitung Rücklaufpumpe
- 310: Versorgungsspannungsanschluss
- 311: Luftkompressor
- 312: Steueranschluss
- 400: Baustellenstromverteiler

## Patentansprüche

1. System mit einer Autobetonpumpe (100), wobei die Autobetonpumpe (100) ein hydraulisch angetriebenes Betonpumpsystem (110) zur Förderung von Beton und ein Hydraulikpumpenantriebssystem (102) und einen Verbrennungsmotor (103) aufweist, wobei der Verbrennungsmotor (103) zum Antrieb des Hydraulikpumpenantriebssystem (102) und das Hydraulikpumpenantriebssystem (102) zum Antrieb des Betonpumpsystems (110) ausgebildet ist, und mit einem Zusatzaggregat (200) zum elektrischen Antrieb, wobei das Zusatzaggregat (200) einen Elektromotor (203) aufweist, wobei der Elektromotor (203) des Zusatzaggregates (200) zum Antrieb eines Zusatz-Hydraulikpumpenantriebsystems (202) des Zusatzaggregates (200) ausgebildet ist,
**dadurch gekennzeichnet, dass**
das Zusatz-Hydraulikpumpenantriebsystem (202) des Zusatzaggregates (200) ausgebildet ist das Betonpumpsystems (110) der Autobetonpumpe (100) hydraulisch anzutreiben, wobei das Zusatz-Hydraulikpumpenantriebssystem (202) des Zusatzaggregates (200) ausgebildet ist mit Hydraulikversorgungsleitungen (209a-d) mit dem Betonpumpsystem (110) der Autobetonpumpe (100) verbunden zu sein.

2. System nach Anspruch 1, **dadurch gekennzeichnet, dass** das Betonpumpsystem (110) der Autobetonpumpe (100) eine Mehrzahl von hydraulischen Verbrauchern (111, 112, 113, 114, 115, 307) aufweist und dass das Hydraulikpumpenantriebssystem (102) der Autobetonpumpe (100) eine Mehrzahl von Hydraulikpumpen (102a1, 102a2, 102b, 102c, 102d)zum Antrieb der Mehrzahl von hydraulischen Verbrauchern (111, 112, 113, 114, 115) aufweist und dass das Zusatz-Hydraulikpumpenantriebssystem (202) des Zusatzaggregates (200) eine Mehrzahl von Hydraulikpumpen (202a, 202b, 202c, 202d, 202e) aufweist und wobei die hydraulischen Verbraucher (111, 112, 113, 114, 115, 307) der Autobetonpumpe (100) mit einer Mehrzahl von Hydraulikversorgungsleitungen (209a-d, 209g) mit der Mehrzahl von Hydraulikpumpen (202a, 202b, 202c, 202d, 202e) des Zusatzaggregates (200) verbindbar sind.

3. System nach einem der Ansprüche 1 oder 2, **dadurch gekennzeichnet, dass** die Autobetonpumpe (100) einen Hydrauliköltank (108) aufweist und dass das Zusatzaggregat (200) einen Zusatz-Hydrauliköltank (208) aufweist, wobei der Hydrauliköltank (108) der Autobetonpumpe (100) und der Zusatz-Hydrauliköltank (208) des Zusatzaggregates (200) mit mindestens einer Hydraulikrücklaufleitung (209g, 209h) miteinander verbindbar sind.

4. System nach Anspruch 3, **dadurch gekennzeichnet, dass** das Hydrauliköl vom Hydrauliköltank (108) der Autobetonpumpe (100) zum Zusatz-Hydrauliköltank (208) des Zusatzaggregates (200) über die mindestens eine Hydraulikrücklaufleitung (209g, 209h) gefördert wird.

5. System nach Anspruch 3 oder 4, **dadurch gekennzeichnet, dass** die Autobetonpumpe (100) mindestens eine mit dem Hydrauliköltank (108) der Autobetonpumpe (100) verbundene Hydraulikölrücklaufpumpe (305, 305a, 305b) und mindestens einen Rücklaufantriebsmotor (306, 307) aufweist, wobei der Rücklaufantriebsmotor (306, 307) zum Antrieb der mindestens einen Hydraulikölrücklaufpumpe (305, 305a, 305b) ausgebildet ist, wobei die mindestens eine Hydraulikölrücklaufpumpe (305a, 305b) dazu ausgebildet ist, Hydrauliköl vom Hydrauliköltank (108) der Autobetonpumpe (100) zum Zusatz-Hydrauliköltank (208) des Zusatzaggregates (200) durch die mindestens eine Hydraulikrücklaufleitung (209g, 209h) zu fördern.

6. System nach Anspruch 5, **dadurch gekennzeichnet, dass** das Zusatzaggregat (200) eine Steuereinheit (220) aufweist, wobei die Steuereinheit (220) die Leistung des mindestens eines Rücklaufantriebsmotors (306, 307) der Autobetonpumpe (100) regelt.

7. System nach Anspruch 5 oder 6, **dadurch gekennzeichnet, dass** die Autobetonpumpe (100) eine zweite, von dem Rücklaufantriebsmotor (306, 307) angetriebene Hydraulikölrücklaufpumpe (305b) aufweist und dass das Zusatzaggregat (200) einen Hydraulikölkühler (210) und eine mit dem Hydraulikölkühler (210) verbundene zweite Hydraulikrücklaufleitung (209h) aufweist, wobei die zweite Hydraulikölrücklaufpumpe (305b) dazu ausgebildet ist, Hydrauliköl vom Hydrauliköltank (108) der Autobetonpumpe (100) durch den Hydraulikölkühler (210) in den Hydrauliköltank (208) des Zusatzaggregates (200) zu fördern.

8. System nach einem der Ansprüche 5 bis 7, **dadurch gekennzeichnet. dass** der Rücklaufantriebsmotor (306, 307) als Elektromotor (306) ausgebildet ist.

9. System nach einem der Ansprüche 5 bis 7, **dadurch gekennzeichnet. dass** der Rücklaufantriebsmotor (306, 307) als Hydraulikmotor (307) ausgebildet ist.

10. System nach einem der Ansprüche 3 bis 9, **dadurch gekennzeichnet, dass** das Zusatzaggregat (200) einen Hydraulikölkühler (210) aufweist, und dass Hydrauliköl vom Hydrauliktank (108) der Autobetonpumpe (100) durch die mindestens eine Hydraulikrücklaufleitung (209h) durch den Hydraulikölkühler (210) des Zusatzaggregates (200) in den Zusatz-Hydrauliköltank (208) des Zusatzaggregates (200) gefördert wird.

11. System nach einem der vorhergehenden Ansprüche, dass das Zusatzaggregat (200) einen elektrischen Versorgungsspannungsanschluss (310) zur elektrischen Versorgung einer Steuerung (120) der Autobetonpumpe (100) aufweist.

## Claims

1. System with a truck-mounted concrete pump (100), wherein the truck-mounted concrete pump (100) has a hydraulically driven concrete pumping system (110) for conveying concrete and a hydraulic pump drive system (102) and an internal combustion engine (103), wherein the internal combustion engine (103) is designed to drive the hydraulic pump drive system (102) and the hydraulic pump drive system (102) is designed to drive the concrete pumping system (110), and having an auxiliary unit (200) for electrical drive, wherein the auxiliary unit (200) has an electric motor (203), wherein the electric motor (203) of the auxiliary unit (200) is designed to drive an auxiliary hydraulic pump drive system (202) of the auxiliary unit (200)
**characterized in that**
the auxiliary hydraulic pump drive system (202) of the auxiliary unit (200) is designed to hydraulically drive the concrete pump system (110) of the truck-mounted concrete pump (100), wherein the auxiliary hydraulic pump drive system (202) of the auxiliary unit (200) is designed to be connected to the concrete pump system (110) of the truck-mounted concrete pump (100) by means of hydraulic supply lines (209a-d).

2. System according to claim 1, **characterized in that** the concrete pump system (110) of the truck-mounted concrete pump (100) has a plurality of hydraulic consumers (111, 112, 113, 114, 115, 307) and **in that** the hydraulic pump drive system (102) of the truck-mounted concrete pump (100) has a plurality of hydraulic pumps (102a1, 102a2, 102b, 102c, 102d) for driving the plurality of hydraulic consumers (111, 112, 113, 114, 115) and **in that** the auxiliary hydraulic pump drive system (202) of the auxiliary unit (200) comprises a plurality of hydraulic pumps (202a, 202b, 202c, 202d, 202e) and wherein the hydraulic consumers (111, 112, 113, 114, 115, 307) of the truck-mounted concrete pump (100) can be connected to the plurality of hydraulic pumps (202a, 202b, 202c, 202d, 202e) of the auxiliary unit (200) by means of a plurality of hydraulic supply lines (209a-d, 209g).

3. System according to claim 1 or 2, **characterized in that** the truck-mounted concrete pump (100) has a hydraulic oil tank (108) and **in that** the auxiliary unit (200) has an auxiliary hydraulic oil tank (208), wherein the hydraulic oil tank (108) of the truck-mounted concrete pump (100) and the auxiliary hydraulic oil tank (208) of the auxiliary unit (200) can be connected to one another by at least one hydraulic backflow line (209g, 209h).

4. System according to claim 3, **characterized in that** the hydraulic oil is supplied from the hydraulic oil tank (108) of the truck-mounted concrete pump (100) to the auxiliary hydraulic oil tank (208) of the auxiliary unit (200) via the at least one hydraulic backflow line (209g, 209h).

5. System according to claim 3 or 4, **characterized in that** the truck-mounted concrete pump (100) comprises at least one hydraulic oil backflow pump (305, 305a, 305b) connected to the hydraulic oil tank (108) of the truck-mounted concrete pump (100) and at least one backflow drive motor (306, 307), wherein the backflow drive motor (306, 307) is designed to drive the at least one hydraulic oil backflow pump (305, 305a, 305b), wherein the at least one hydraulic oil backflow pump (305a, 305b) is designed to convey hydraulic oil from the hydraulic oil tank (108) of the truck-mounted concrete pump (100) to the auxiliary hydraulic oil tank (208) of the auxiliary unit (200) through the at least one hydraulic backflow line (209g, 209h).

6. System according to claim 5, **characterized in that** the auxiliary unit (200) has a control unit (220), wherein the control unit (220) regulates the power of the at least one backflow drive motor (306, 307) of the truck-mounted concrete pump (100).

7. System according to claim 5 or 6, **characterized in that** the truck-mounted concrete pump (100) has a second hydraulic oil backflow pump (305b) driven by the backflow drive motor (306, 307), and **in that** the auxiliary unit (200) has a hydraulic oil cooler (210) and a second hydraulic backflow line (209h) connected to the hydraulic oil cooler (210), wherein the second hydraulic oil backflow pump (305b) is designed to feed hydraulic oil from the hydraulic oil tank (108) of the truck-mounted concrete pump (100) through the hydraulic oil cooler (210) into the hydraulic oil tank (208) of the auxiliary unit (200).

8. System according to any one of claims 5 to 7, **characterized in that** the backflow drive motor (306, 307) is designed as an electric motor (306).

9. System according to any one of claims 5 to 7, **characterized in that** the backflow drive motor (306, 307) is designed as a hydraulic motor (306).

10. System according to any one of claims 3 to 9, **characterized in that** the auxiliary unit (200) has a hydraulic oil cooler (210) and that hydraulic oil from the hydraulic tank (108) of the truck-mounted concrete pump (100) is supplied through the at least one hydraulic backflow line (209h) through the hydraulic oil cooler (210) of the auxiliary unit (200) into the auxiliary hydraulic oil tank (208) of the auxiliary unit (200).

11. System according to any one of the preceding claims, wherein the auxiliary unit (200) has an electrical supply voltage connection (310) for supplying electrical power to a control unit (120) of the truck-mounted concrete pump (100).

## Revendications

1. Système avec une pompe à béton automotrice (100), la pompe à béton automotrice (100) présentant un système de pompage de béton (110) à entraînement hydraulique pour le transport de béton et un système d'entraînement de pompe hydraulique (102) et un moteur à combustion interne (103), le moteur à combustion interne (103) étant conçu pour entraîner le système d'entraînement de pompe hydraulique (102) et le système d'entraînement de pompe hydraulique (102) pour entraîner le système de pompage de béton (110), et avec un groupe auxiliaire (200) pour l'entraînement électrique, le groupe auxiliaire (200) présentant un moteur électrique (203), le moteur électrique (203) du groupe auxiliaire (200) étant conçu pour entraîner un système d'entraînement de pompe hydraulique supplémentaire (202) du groupe auxiliaire (200).
**caractérisé en ce que**
le système d'entraînement de pompe hydraulique supplémentaire (202) du groupe auxiliaire (200) est conçu pour entraîner hydrauliquement le système de pompage de béton (110) de la pompe à béton automotrice (100), le système d'entraînement de pompe hydraulique supplémentaire (202) du groupe auxiliaire (200) étant conçu pour être relié au système de pompage de béton (110) de la pompe à béton automotrice (100) par des conduites d'alimentation hydrauliques (209a-d).

2. Système selon la revendication 1, **caractérisé en ce que** le système de pompage de béton (110) de la pompe à béton automotrice (100) présente une pluralité de consommateurs hydrauliques (111, 112, 113, 114, 115, 307) et **en ce que** le système d'entraînement de pompe hydraulique (102) de la pompe à béton automotrice (100) présente une pluralité de pompes hydrauliques (102a1, 102a2, 102b, 102c, 102d) pour entraîner la pluralité de consommateurs hydrauliques (111, 112, 113, 114, 115) et **en ce que** le système d'entraînement de pompe hydraulique supplémentaire (202) du groupe auxiliaire (200) présente une pluralité de pompes hydrauliques (202a, 202b, 202c, 202d, 202e) et les consommateurs hydrauliques (111, 112, 113, 114, 115, 307) de la pompe à béton automotrice (100) pouvant être reliés à la pluralité de pompes hydrauliques (202a, 202b, 202c, 202d, 202e) du groupe auxiliaire (200) par une pluralité de conduites d'alimentation hydraulique (209a-d, 209g).

3. Système selon l'une des revendications 1 ou 2, **caractérisé en ce que** la pompe à béton automotrice (100) comporte un réservoir d'huile hydraulique (108) et **en ce que** le groupe auxiliaire (200) comporte un réservoir d'huile hydraulique supplémentaire (208), le réservoir d'huile hydraulique (108) de la pompe à béton automotrice (100) et le réservoir d'huile hydraulique supplémentaire (208) du groupe auxiliaire (200) pouvant être reliés entre eux par au moins une conduite de retour hydraulique (209g, 209h).

4. Système selon la revendication 3, **caractérisé en ce que** l'huile hydraulique est acheminée du réservoir d'huile hydraulique (108) de la pompe à béton automotrice (100) vers le réservoir d'huile hydraulique supplémentaire (208) du groupe auxiliaire (200) via au moins une conduite de retour hydraulique (209g, 209h).

5. Système selon la revendication 3 ou 4, **caractérisé en ce que** la pompe à béton automotrice (100) comprend au moins une pompe de retour d'huile hydraulique (305, 305a, 305b) reliée au réservoir d'huile hydraulique (108) de la pompe à béton automotrice (100) et au moins un moteur d'entraînement de retour (306, 307), le moteur d'entraînement de retour (306, 307) étant destiné à entraîner la au moins une pompe de retour d'huile hydraulique (305, 305a, 305b), ladite au moins une pompe de retour d'huile hydraulique (305a, 305b) étant adaptée pour acheminer de l'huile hydraulique du réservoir d'huile hydraulique (108) de la pompe à béton automotrice (100) au réservoir d'huile hydraulique auxiliaire (208) du groupe auxiliaire (200) par l'intermédiaire de ladite au moins une conduite de retour hydraulique (209g, 209h).

6. Système selon la revendication 5, **caractérisé en ce que** le groupe auxiliaire (200) comprend une unité de commande (220), l'unité de commande (220) régulant la puissance de l'au moins un moteur d'entraînement de retour (306, 307) de la pompe à béton automotrice (100).

7. Système selon la revendication 5 ou 6, **caractérisé en ce que** la pompe à béton automotrice (100) comprend une deuxième pompe de retour d'huile hydraulique (305b) entraînée par le moteur d'entraînement de retour (306, 307) et **en ce que** le groupe auxiliaire (200) comprend un refroidisseur d'huile hydraulique (210) et une deuxième conduite de retour hydraulique (209h) reliée au refroidisseur d'huile hydraulique (210), la deuxième pompe de retour d'huile hydraulique (305b) étant configurée pour acheminer l'huile hydraulique du réservoir d'huile hydraulique (108) de la pompe à béton automotrice (100) au réservoir d'huile hydraulique (208) du groupe auxiliaire (200) en passant par le refroidisseur d'huile hydraulique (210).

8. Système selon l'une des revendications 5 à 7, **caractérisé en ce que** le moteur d'entraînement de retour (306, 307) est un moteur électrique (306).

9. Système selon l'une des revendications 5 à 7, **caractérisé en ce que** le moteur d'entraînement de retour (306, 307) est un moteur hydraulique (306).

10. Système selon l'une quelconque des revendications 3 à 9, **caractérisé en ce que** le groupe auxiliaire (200) comprend un refroidisseur d'huile hydraulique (210), et **en ce que** de l'huile hydraulique est demandée au réservoir hydraulique (108) de la pompe à béton automotrice (100) par l'au moins une conduite de retour hydraulique (209h) à travers le refroidisseur d'huile hydraulique (210) du groupe auxiliaire (200) dans le réservoir d'huile hydraulique auxiliaire (208) du groupe auxiliaire (200).

11. Système selon l'une quelconque des revendications précédentes, en ce que le groupe auxiliaire (200) comporte une prise de tension d'alimentation électrique (310) pour alimenter électriquement une commande (120) de la pompe à béton automotrice (100).
